# EUROPÄISCHE PATENTSCHRIFT

(11) **EP 0 739 720 B1**
(45) Veröffentlichungstag und Bekanntmachung des Hinweises auf die Patenterteilung: **03.11.1999**
(21) Anmeldenummer: 96104600.0
(22) Anmeldetag: 22.03.1996
(51) Int. Cl.: B41F 13/28

(54) **Stellvorrichtung für einen Gummituchzylinder**
Adjusting device for a blanket cylinder
Dispositif de réglage pour un cylindre de blanchet

(30) Priorität: 28.04.1995 DE 19515692
(43) Veröffentlichungstag der Anmeldung: 30.10.1996
(73) Patentinhaber: Heidelberger Druckmaschinen Aktiengesellschaft, 69115 Heidelberg (DE)
(72) Erfinder: Thünker, Norbert, Dr., 69493 Hirschberg (DE); Mayer, Martin, 68526 Ladenburg (DE); Weber, Werner, 69207 Sandhausen (DE)
(74) Vertreter: Fey, Hans-Jürgen

(56) Entgegenhaltungen:
- DE-A- 2 718 856
- DE-A- 3 819 159
- DE-C- 3 412 812

## Beschreibung

Die Erfindung betrifft eine Stellvorrichtung für einen Gummituchzylinder, der betriebsmäßig an einem Plattenzylinder und an einem von einem Gegendruckzylinder eines Druckwerks einer Offsetdruckmaschine abgestützten Bedruckstoff abrollt, wobei der Plattenzylinder, der Gummituchzylinder und der Gegendruckzylinder jeweils Drehachsen besitzen, welche gedachte Ebenen aufspannen, die ein gedachtes Prisma mit einem Querschnitt in Form eines Dreiecks mit einem auf der Drehachse des Gummituchzylinders gelegenen Scheitel eines stumpfen Winkels einschließen, und wobei die Drehachsen des Plattenzylinders und des Gegendruckzylinders bezüglich des Druckwerks ortsfest angeordnet sind, mit einer in einer jeweiligen Seitenwand des Druckwerks zur drehbaren Aufnahme des Gummituchzylinders vorgesehenen Lageranordnung, welche jeweils ein Paar von Lagerringen umfaßt, welche in Form eines den Gummituchzylinder lagernden Innenrings mit einer Innenringachse und eines den Innenring in der Seitenwand drehbar lagernden, in einer der Seitenwände drehbar gelagerten Außenrings mit einer Außenringachse vorliegen und kinematisch einen Zweischlag bilden, von welchem ein um die Außenringachse schwenkbarer erster Arm von einer am Außenring vorgesehenen ersten Exzentrizität und ein um die Innenringachse schwenkbarer zweiter Arm von einer am Innenring vorgesehenen zweiten Exzentrizität dargestellt wird, mit Getriebemitteln, die einerseits mit dem jeweiligen Innenring und dem jeweiligen Außenring und andererseits mit Stellmitteln gekoppelt sind und bei einer Verstellung mittels der Stellmittel eine gleichzeitige Verdrehung des Innenrings und des Außenrings aus einer jeweiligen Ausgangslage in eine jeweilige Endlage und somit eine Verlagerung der Drehachse des Gummituchzylinders entlang eines quer zu derselben verlaufenden Stellwegs bewirken, wobei der Gummituchzylinder in der jeweiligen Ausgangslage des Innenrings und des Außenrings unter jeweils vorgegebener Pressung an den Plattenzylinder und an den Gegendruckzylinder angestellt ist.

Aus der Druckschrift DE 34 12 812 C1 ist eine Stellvorrichtung für ein Paar von Gummituchzylindern bekannt, welches Bestandteil eines Druckwerks einer Rollenrotations-Offsetdruckmaschine ist. Hierbei übernimmt ein jeweiliger Gummituchzylinder zusätzlich zu seiner Funktion der Farbübertragung auf den Bedruckstoff die Abstützung des Bedruckstoffs gegen die Wirkung des jeweils anderen Gummituchzylinders. Die Gummituchzylinder und ein jeweiliger damit zusammenarbeitender Plattenzylinder sind derart angeordnet, daß deren Drehachsen in etwa in einer zur Durchlaufrichtung des Bedruckstoffs schräg verlaufenden gedachten Ebene liegen. Ein jeweiliger Lagerzapfen der Gummituchzylinder ist drehbar in einem exzentrischen Innenring einer Lageranordnung aufgenommen, in welcher der Innenring seinerseits drehbar in einem drehbar im Druckwerk gelagerten exzentrischen Außenring gelagert ist. An einen jeweiligen Innenring und einen jeweiligen Außenring sind Getriebemittel angelenkt, mittels welcher eine Verdrehung eines jeweiligen Innenrings und eines jeweiligen Außenrings derart durchführbar ist, daß die Drehachsen der beiden Gummituchzylinder während der besagten Verdrehung zur genannten gedachten Ebene senkrechte gedachte Ebenen bestreichen und sich je nach der Richtung der genannten Verdrehung voneinander weg bzw. aufeinander zu bewegen.

Mit dieser Stellvorrichtung wird das Ziel verfolgt, die Gummituchzylinder - beispielsweise zum Zweck ihrer Bespannung mit neuen Gummitüchern - derart anzuordnen, daß sie ohne eine Verlagerung eines anderen Druckwerkzylinders voneinander trennbar sind.

Der Erfindung liegt die Aufgabe zugrunde, eine Stellvorrichtung der eingangs genannten Art so auszugestalten, daß eine Einstellung des Druckspalts auf die Bedruckstoffstärke keine Rückwirkung auf die Pressung zwischen dem Gummituchzylinder und dem Plattenzylinder hat. Zur Lösung dieser Aufgabe ist eine gattungsgemäße Stellvorrichtung derart ausgebildet, daß der zweite Arm des Zweischlags eine Länge aufweist, die um ein Mehrfaches größer ist als jene des ersten Armes des Zweischlags, daß der zweite Arm des Zweischlags in der Ausgangslage des Innenrings, in dessen Endlage und in dazwischen liegenden Übergangslagen Orientierungen mit einer bezüglich der Drehachse des Plattenzylinders im wesentlichen radialen ersten Hauptrichtung aufweist, daß der erste Arm des Zweischlags in der Ausgangslage des Außenrings, in dessen Endlage und in dazwischen liegenden übergangslagen Orientierungen mit einer zur ersten Hauptrichtung im wesentlichen senkrechten Hauptrichtung aufweist, daß die Drehachse des Gummituchzylinders während der Verdrehung des Innenrings und des Außenrings von deren Ausgangslage in deren Endlage unter zunehmender Entfernung von der von den Drehachsen des Plattenzylinders und des Gegendruckzylinders aufgespannten Ebene zunächst einen ersten Stellwegabschnitt durchläuft, der zumindest in weitgehender Näherung einen Bogen eines zum Plattenzylinder konzentrischen Kreises beschreibt, und daß sich an den ersten Stellwegabschnitt ein zweiter Stellwegabschnitt anschließt, der sich zunehmend vom Plattenzylinder entfernt.

Hierbei entspricht das dem zweiten Stellwegabschnitt abgewandte Ende des ersten Stellwegabschnitts einer Einstellung des Druckspalts auf eine minimale Bedruckstoffstärke, während das dem zweiten Stellwegabschnitt zugewandte Ende des ersten Stellwegabschnitts einer Stellung des Gummituchzylinders in einer ersten Stufe "Druck Ab" entspricht. Das dem ersten Stellwegabschnitt abgewandte Ende des zweiten Stellwegabschnitts entspricht schließlich einer Stellung des Gummituchzylinders in einer zweiten Stufe "Druck Ab", in welcher der Gummituchzylinder sowohl vom Gegendruckzylinder als auch vom Plattenzylinder abgestellt ist. Eine Anpassung des Druckspalts an zunehmend größere Bedruckstoffstärken erfolgt mit der erfindungsgemäßen Stellvorrichtung durch eine Einstellung der Drehachse des Gummituchzylinders auf Orte entlang des ersten Stellwegabschnitts mit einer zunehmend größeren Entfernung dieser Orte von dem dem zweiten Stellwegabschnitt abgewandten Ende des ersten Stellwegabschnitts. Die solchermaßen erfolgende Anpassung des Druckspalts an die Bedruckstoffstärke hat insoweit keine Rückwirkung auf eine zwischen dem Gummituchzylinder und dem Plattenzylinder eingestellte Pressung, als sich der Gummituchzylinder bei der Verstellung von dessen Drehachse entlang des ersten Stellwegabschnitts in zumindest weitgehender Näherung auf einem zum Plattenzylinder konzentrischen Kreisbogen bewegt.

Der Stellweg weist bevorzugt einen Wendepunkt auf, in welchem sich der zweite Stellwegabschnitt an den ersten Stellwegabschnitt anschließt. Dies gewährleistet insbesondere ein schnelles Lösen des Gummituchzylinders vom Plattenzylinder bei einem übergang von der ersten Stufe "Druck Ab" in die zweite Stufe "Druck Ab".

In vorteilhafter Ausgestaltung der Stellvorrichtung weist diese einen verstellbaren Anschlag auf, welcher eine in Richtung vom zweiten zum ersten Stellwegabschnitt erfolgende Verlagerung der Drehachse des Gummituchzylinders an einem wählbaren Ort auf dem ersten Stellwegabschnitt stoppt. Mit Hilfe dieses Anschlags erreicht der Gummituchzylinder bei der Verstellung von dessen Drehachse aus den Stellungen "Druck Ab" in eine Stellung "Druck An" einen stets gleichen Ort auf dem ersten Stellwegabschnitt, das heißt eine stets gleiche, durch eine dementsprechende Einstellung des Anschlags gegebene Einstellung auf eine bestimmte Bedruckstoffstärke.

In weiterer vorteilhafter Ausgestaltung weist die Stellvorrichtung Justiermittel auf, mittels welcher ein erster Lagerring des Paares von Lagerringen unter weitestgehender Beibehaltung einer augenblicklichen Drehlage eines zweiten Lagerrings des Paares von Lagerringen gegenüber dem zweiten Lagerring verdrehbar ist. Dabei wird als erster Lagerring jener ausgewählt, der in Folge der Veränderung seiner Drehlagen während des Durchfahrens des ersten Stellwegabschnitts der vom anderen Lagerring durch dessen gleichzeitige Verdrehung bewirkten Tendenz eines Abrückens der Drehachse des Gummituchzylinders von der kreisförmigen Bahn des ersten Stellwegabschnitts entgegenwirkt, so daß mit einer mit Hilfe der Justiermittel erfolgenden Änderung der Drehlage des solchermaßen ausgewählten ersten Lagerrings eine Veränderung der Pressung zwischen dem Gummituchzylinder und dem Plattenzylinder einhergeht.

Die Getriebemittel bilden bei einer ersten Variante der Stellvorrichtung ein Koppelgetriebe, und bei einer zweiten Variante ein Kurvengetriebe. Insbesondere zeichnet sich eine Ausführungsform der ersten Variante aus durch eine Zusammensetzung der Getriebemittel aus einer mittels der Stellmittel verschwenkbaren Antriebsschwinge, welche mittels eines ortsfesten Lagers mit einer zur Drehachse des Gummituchzylinders parallelen Schwenkachse gelagert ist, einer einerseits an den Innenring und andererseits in einem ersten Anlenkpunkt an der Antriebsschwinge angelenkten ersten Koppel, und aus einer einerseits an den Außenring und andererseits in einem zweiten Anlenkpunkt an der Antriebsschwinge angelenkten zweiten Koppel.

Eine weitere Ausführungsform der ersten Variante zeichnet sich aus durch eine Zusammensetzung der Getriebemittel aus einer mittels der Stellmittel verschwenkbaren Kurbel, welche mittels eines ortsfesten Kurbellagers mit einer zur Drehachse des Gummituchzylinders parallelen Kurbelachse gelagert ist, einer einerseits an einen ersten Lagerring des Paares von Lagerringen und andererseits an die Kurbel angelenkten Koppelstange, und aus einem einerseits an einen zweiten Lagerring des Paares von Lagerringen und andererseits an die Koppelstange angelenkten Lenker, wobei die Koppelstange einerseits und der Lenker andererseits Wirkrichtungen aufweisen, die einen von 90° abweichenden Winkel einschließen.

Eine bevorzugte Ausgestaltung von in Form eines Kurvengetriebes ausgebildeten Getriebemitteln zeichnet sich aus durch einen am Innenring angelenkten ersten Kurvenfolger und einen am Außenring angelenkten zweiten Kurvenfolger und durch eine mit den Kurvenfolgern zusammenwirkende Steuerkurvenanordnung mit einer den ersten Kurvenfolger steuernden ersten Kurvenbahn und einer den zweiten Kurvenfolger steuernden zweiten Kurvenbahn, wobei die Steuerkurvenanordnung mittels der Stellmittel verstellbar ist. Hierbei ist des weiteren bevorzugt eine die beiden Kurvenbahnen tragende Steuerscheibe vorgesehen.

Die Erfindung ist im folgenden unter Bezugnahme auf die nachfolgend aufgezählten Figuren näher erläutert.

Hiervon zeigt:
- Fig. 1: eine schematische Darstellung einer erfindungsgemäßen Stellvorrichtung mit einer ersten Ausführungsform der als Koppelgetriebe ausgebildeten Getriebemittel,
- Fig. 2: eine qualitative Darstellung eines Ersatzgetriebes für die Lageranordnung und des Stellwegs der Drehachse des Gummituchzylinders,
- Fig. 3: eine zur Eingliederung der Stellvorrichtung vorgesehene Anordnung des Plattenzylinders, des Gummituchzylinders und des Gegendruckzylinders in Verbindung mit der Stellvorrichtung mit einer zweiten Ausführungsform der als Koppelgetriebe ausgebildeten Getriebemittel,
- Fig. 4: die in Fig. 3 wiedergegebene Zylinderanordnung in Verbindung mit der Stellvorrichtung mit einer weiteren Ausführungsform der als Koppelgetriebe ausgebildeten Getriebemittel,
- Fig. 5: eine schematische Darstellung der Stellvorrichtung, in welcher die Getriebemittel als Kurvengetriebe ausgebildet sind.

Wie in Fig. 1 schematisch dargestellt, ist in einer jeweiligen Seitenwand 14 des Druckwerks ein exzentrischer Außenring 12 drehbar um eine Außenringachse 13 gelagert. Die Exzentrizität 21 dieses Außenrings 12 ist bestimmt durch den Abstand der Außenringachse 13 zu einer Innenringachse 11, bezüglich welcher ein im Außenring 12 gelagerter exzentrischer Innenring 10 drehbar ist, der zusammen mit dem Außenring 12 eine Lageranordnung 8 aus einem Paar von Lagerringen bildet. Die Exzentrizität 20 des Innenrings 10 ist bestimmt durch den Abstand der Innenringachse 11 zur Drehachse 7 eines aus Fig. 3 und 4 andeutungsweise ersichtlichen Gummituchzylinders 1, bezuglich welcher der im Innenring 10 gelagerte Gummituchzylinder 1 drehbar ist. Hierbei können entsprechende Lagerstellen als Gleitlager oder als Wälzlager ausgebildet sein.

In den Figuren 3 und 4 ist die Lage des Gummituchzylinders 1 bezüglich eines zugeordneten Plattenzylinders 2 und eines zugeordneten Gegendruckzylinders 3 dargestellt. Der Gummituchzylinder 1, der Plattenzylinder 2 und der Gegendruckzylinder 3 besitzen jeweils Drehachsen 7, 4, 5, welche gedachte Ebenen 6.1, 6.2, 6.3 aufspannen, die ein gedachtes Prisma mit einem Querschnitt in Form eines Dreiecks mit einem auf der Drehachse 7 des Gummituchzylinders 1 gelegenen Scheitel eines stumpfen Winkels einschließen. Dabei rollt der Gummituchzylinder 1 betriebsmäßig am Plattenzylinder 2 und an einem vom Gegendruckzylinder 3 abgestützten Bedruckstoff 100 ab und ist in einer jeweiligen Ausgangslage des Innenrings 10 und des Außenrings 12 unter jeweils vorgegebener Pressung an den Plattenzylinder 2 und an den Gegendruckzylinder 3 angestellt. In den genannten Ausgangslagen befindet sich die Drehachse 7 des Gummituchzylinders 1 an einem der Ebene 6.3 zugewandten ersten Ende 28 eines in Fig. 2 dargestellten Stellwegs 15, während sie sich in einer jeweiligen Endlage des Innenrings 10 und des Außenrings 12 an einem der Ebene 6.3 abgewandten zweiten Ende 29 des Stellwegs 15 befindet. Der Stellweg 15 weist einen der Ebene 6.3 zugewandten ersten Stellwegabschnitt 26 und einen sich daran anschließenden, der Ebene 6.3 abgewandten zweiten Stellwegabschnitt 27 auf. Der erste Stellwegabschnitt 26 folgt in zumindest weitgehender Näherung einem Bogen eines zum Plattenzylinder 2 konzentrischen Kreises 16, während der zweite Stellwegabschnitt 27 sich mit zunehmender Entfernung vom ersten Stellwegabschnitt 26 zunehmend vom Plattenzylinder 2 entfernt. Aus dieser quer zur Drehachse 7 des Gummituchzylinders 1 verlaufenden Orientierung des Stellwegs 15 ergibt sich, daß der Gummituchzylinder 1 im Verlauf einer vom ersten Ende 28 des Stellwegs 15 ausgehenden, in Richtung auf das zweite Ende 29 desselben erfolgenden Verlagerung der Drehachse 7 des Gummituchzylinders 1 als Folge einer gleichzeitigen Verdrehung des Innenrings 10 und des Außenrings 12 aus deren jeweiligen Ausgangslage in deren jeweilige Endlage zunächst am Gegendruckzylinder 3 einen zunehmend größeren Bedruckstoffstärken angepaßten Druckspalt ausbildet, im weiteren Verlauf eine erste Stufe "Druck Ab" erreicht, in welcher der Gummituchzylinder 1 lediglich noch im Kontakt mit dem Plattenzylinder 2 steht, und schließlich eine zweite Stufe "Druck Ab" erreicht, in welcher auch der Kontakt zum Plattenzylinder 2 aufgehoben ist. Dabei besitzt der Plattenzylinder 2 eine bezüglich der Seitenwände 14 ortsfeste Drehachse 4 und der Gegendruckzylinder 3 eine entsprechende ortsfeste Drehachse 5.

Bei der in Fig. 1 dargestellten Stellvorrichtung handelt es sich um eine Ausführungsform der ersten Variante der Getriebemittel. Hierbei ist eine Antriebsschwinge 40 schwenkbar um ein ortsfestes Lager 41 mit einer zur Drehachse 7 des Gummituchzylinders 1 parallelen Schwenkachse gelagert, und als Stellmittel zur Betätigung der Getriebemittel dient ein mit der Antriebsschwinge 40 fest verbundener Hebel 42, welcher in dem Doppelpfeil 45 folgenden Richtungen um die Achse des Lagers 41 schwenkbar ist. Die Getriebemittel umfassen des weiteren eine einerseits an den Innenring 10 und in einem ersten Anlenkpunkt 44 an der Antriebsschwinge 40 angelenkte erste Koppel 22, sowie eine einerseits an den Außenring 12 und andererseits in einem zweiten Anlenkpunkt 43 an der Antriebsschwinge 40 angelenkte zweite Koppel 24. Die Getriebemittel sind somit einerseits mit dem Innenring 10 und dem Außenring 12 einer jeweiligen Lageranordnung 8 und andererseits mit Stellmitteln gekoppelt.

Zur Realisierung des erfindungsgemäß vorgesehenen Verlaufs des in Fig. 2 dargestellten Stellwegs 15 ist der erste Stellwegabschnitt 26, der zumindest in weitgehender Näherung einen Bogen eines zum Plattenzylinder konzentrischen Kreises 16 beschreibt, durch insbesondere drei aufeinanderfolgende Orte auf einem derartigen Kreis angenähert und für einen jeweiligen dieser Orte sind die Parameter der Stellvorrichtung bestimmt. Hierzu sind zunächst die Größe der Exzentrizitäten 20 und 21 und die gegenseitige Drehlage von Innenring 10 und Außenring 12 so gewählt, daß die Verlagerung der Drehachse 7 des Gummituchzylinders 1 vom ersten Ende 28 des Stellwegs 15 zum zweiten Ende 29 desselben unter stetiger Drehung des Innenrings und des Außenrings 12 erfolgt. Dabei wird mit dem jeweiligen um die Außenringachse 13 drehbaren, in einer jeweiligen Seitenwand 14 drehbar gelagerten Außenring 12 und dessen Exzentrizität 21 sowie mit dem jeweiligen um die Innenringachse 11 drehbaren im Außenring 12 drehbar gelagerten und den Gummituchzylinder 1 drehbar lagernden Innenring 10 und dessen Exzentrizität 20 kinematisch ein Zweischlag Z erhalten, von welchem ein um die Außenringachse 13 schwenkbarer erster Arm Z.1 von der am Außenring 12 vorgesehen ersten Exzentrizität 21 und ein um die Innenringachse 11 schwenkbarer zweiter Arm Z.2 von der am Innenring 10 vorgesehenen zweiten Exzentrizität 20 dargestellt wird. Dieser zweite Arm Z.2 beschreibt mit seinem freien Ende während der genannten gleichzeitigen Verdrehung des Innenrings 10 und des Außenrings 12 aus deren jeweiligen Ausgangslage in deren jeweilige Endlage den Stellweg 15. Die Wahl der Exzentrizitäten 20 und 21 ist derart getroffen, daß der zweite Arm Z.2 des Zweischlags Z eine Länge aufweist, die um ein Mehrfaches größer ist als jene des ersten Armes Z.1 des Zweischlags Z. Die Exzentrizität 20 des Innenrings 10 beträgt somit ein Mehrfaches der Exzentrizität 21 des Außenrings 12. Ein Beispiel für dieses Größenverhältnis der Exzentrizitäten 20 und 21 und für die gegenseitige Drehlage von Innenring 10 und Außenring 12 ist in Fig. 2 wiedergegeben, welches die aus der insoweit beschriebenen Lagerung des Gummituchzylinders 1 und aus der beschriebenen Anlenkung der Koppel 22 im Anlenkpunkt 23 sowie der Koppel 24 im Anlenkpunkt 25 folgenden kinematischen Gegebenheiten in Form eines Ersatzgetriebes dargestellt, aus welchem insbesondere der erste Arm Z.1 und der zweite Arm Z.2 des erwähnten Zweischlags Z erkennbar ist. Im übrigen symbolisiert der Getriebeabschnitt 23.1 dieses Ersatzgetriebes eine fiktive starre Verbindung zwischen dem Anlenkpunkt 23 und der Innenringachse 11, während der Getriebeabschnitt 25.1 für eine entsprechende Verbindung zwischen dem Anlenkpunkt 25 und dem Außenring 12 steht. Mit einer gestrichelten Linie ist der zum Plattenzylinder 2 konzentrische Kreis 16 angedeutet, dem der erste Stellwegabschnitt 26 in weitgehender Näherung folgt. Mit einer weiteren gestrichelten Linie ist ein um die Drehachse 5 des Gegendruckzylinders 3 geschlagener Kreis 17 angedeutet, der den ersten Stellwegabschnitt 26 an einem Ort desselben schneidet, bei dessen Einnahme durch die Drehachse 7 des Gummituchzylinders 1 dieser unter vorgegebener Pressung gegenüber dem Plattenzylinder 2 den Gegendruckzylinder 3 gerade berührt. - Befindet sich dagegen die Drehachse 7 in der jeweiligen Ausgangslage von Innenring 10 und Außenring 12, so herrscht auch zwischen dem Gummituchzylinder 1 einerseits und dem Gegendruckzylinder 3 andererseits eine vorgegebene Pressung -.

Zur Realisierung des Verlaufs des Stellwegs 15 ist des weiteren die Wahl der gegenseitigen Drehlage von Innenring 10 und Außenring 12 derart getroffen, daß der zweite Arm Z.2 des Zweischlags Z in der Ausgangslage des Innenrings 10 in dessen Endlage und in dazwischen liegenden übergangslagen Orientierungen mit einer bezüglich der Drehachse 4 des Plattenzylinders 2 im wesentlichen radialen ersten Hauptrichtung und der erste Arm Z.1 des Zweischlags Z in der Ausgangslage des Außenrings 12, in dessen Endlage und in dazwischen liegenden Übergangslagen Orientierungen mit einer zur ersten Hauptrichtung im wesentlichen senkrechten zweiten Hauptrichtung aufweist. Insbesondere mit Blick auf die obengenannte Variante mit Getriebemitteln in Form eines Koppelgetriebes ist hinsichtlich der Orientierungen des zweiten Arms Z.2 und damit insgesamt hinsichtlich der Lagerung des Gummituchzylinders 1 dafür Sorge getragen, daß der zweite Arm Z.2 zumindest in keiner von jenen Übergangslagen exakt radial bezüglich der Drehachse 4 des Plattenzylinders 2 ausgerichtet ist, welche der zweite Arm Z.2 einnimmt, wenn sich sein freies Ende entlang des ersten Stellwegabschnitts 26 bewegt, da andernfalls im Verlauf der Verdrehung des Außenrings 12 bzw. des ersten Arms Z.1 des Zweischlags Z eine Richtungsumkehr vorzusehen wäre. Die solchermaßen gewählten Orientierungen zur Realisierung des genannten Verlaufs des Stellwegs 15 führen schließlich zu mittels der Antriebsschwinge 40 und den Koppeln 22 und 24 ausbildbaren Getriebemitteln, deren Parameter solchermaßen bestimmt sind, daß eine Verstellung dieser Getriebemittel eine stetige Verdrehung sowohl des Innenrings 10 als auch des Außenrings 12 zur Folge hat.

Zu diesen Parametern zählt zunächst der Ort zum Plazieren einer ortsfesten Anlenkung der Getriebemittel - hier mittels des Lagers 41 für die Antriebsschwinge 40 - . Dieser ist unter Berücksichtigung der konstruktiven Gegebenheiten und Platzverhältnisse des Druckwerks so gewählt, daß zwischen den Koppeln 22 und 24 einerseits und der Antriebsschwinge 40 andererseits, sowie zwischen den Koppeln 22 und 24 einerseits und der Lageranordnung 8 andererseits wirksame Übertragungswinkel zumindest keine extrem ungünstigen Werte erwarten lassen.

Des weiteren zählen zu diesen Parametern schließlich die Koordinaten der Orte der Anlenkpunkte 23 und 25 und der Anlenkpunkte 44 und 43. Diese sind durch Rechnung bestimmt, in welche als zweckmäßigerweise jedoch nicht zwingend vorgegebene Randbedingung einbezogen ist, daß die am Innenring 10 und am Außenring 12 gelegenen Anlenkpunkte 23 und 25 zumindest in der Umgebung der jeweils größten Ringdicke von Innenring 10 und Außenring 12 vorgesehen sind.

Im Beispiel gemäß Fig. 2 durchläuft die Drehachse 7 des Gummituchzylinders 1 den erfindungsgemäßen Stellweg 15 ausgehend von dessen erstem Ende 28 bei einer Schwenkung des in Form eines Hebels 42 vorgesehenen Stellmittels entgegen dem Uhrzeiger. Die Koppeln 22 und 24 zwischen den Anlenkpunkten 23 und 44 sowie 25 und 43 setzen diese Schwenkung um in eine ebenfalls entgegen dem Uhrzeiger erfolgende Drehbewegung des Außenrings 12 und in eine hierzu entgegengesetzte Drehbewegung des Innenrings 10.

Wie in Fig. 2 dargestellt, bildet im vorliegenden Beispiel ein Wendepunkt 30 den Übergang zwischen dem ersten und dem zweiten Stellwegabschnitt 26 und 27. Der erste Stellwegabschnitt 26 folgt erfindungsgemäß weitestgehend dem in Fig. 2 mit einer gestrichelten Linie gezeichneten Kreis 16 um die Drehachse 4 des hier nicht dargestellten Plattenzylinders 2, während sich der zweite Stellwegabschnitt 27, ausgehend vom Wendepunkt 30 vom Plattenzylinder 2 entfernt.

Des weiteren ist im Beispiel gemäß Fig. 2 der genannte Zweischlag Z außerhalb des Kreises 16 angeordnet, und die Innenringachse 11 befindet sich zwischen der Außenringachse 13 und der Ebene 6.3. Denkbar ist auch eine Anordnung eines entsprechenden Zweischlags innerhalb dieses Kreises 16.

Mit einer gepunkteten Linie ist in Fig. 2 des weiteren ein Stellweg 15' eingezeichnet, der zur Drehachse 4 des Plattenzylinders 2 hin radial verschoben ist. Bei einer Wahl einer derartigen Lage des Stellwegs 15' herrscht zwischen dem Gummituchzylinder 1 und dem Plattenzylinder 2 eine größere Pressung als im Fall einer Wahl des Stellwegs 15. Zur Veränderung dieser Pressung sind bei einem in Fig. 1 dargestellten Beispiel in Form eines Spannschlosses 46.3 zwischen Teilstücken 46.1 und 46.2 der Koppel 24 vorliegende Justiermittel 46 vorgesehen. In Verbindung mit der beschriebenen Lage der Innenringachse 11 - welche sich bei einer Verdrehung des Außenrings 12 auf einem Kreisbogen um die Außenringachse 13 bewegt - ergibt sich ersichtlich eine Erhöhung der genannten Pressung bei einer Verkleinerung des Abstands zwischen den Anlenkpunkten 25 und 43. Dies ist im dargestellten Beispiel mittels entsprechender Betätigung des Spannschlosses 46.3 realisierbar. Bei einer damit erzielbaren Verkürzung bzw. Verlängerung des Abstands zwischen den Anlenkpunkten 25 und 43 wird der Außenring 12 unter weitestgehend Beibehaltung einer augenblicklichen Drehlage des Innenrings 10 gegenüber diesem verdreht.

In der Ausführungsform nach Fig. 1 ist ein für die Reproduzierbarkeit einer gewünschten Stellung des Gummituchzylinders 1 bei dessen Verlagerung aus dessen Stellungen bei "Druck Ab" heraus in dessen Stellung "Druck An" verantwortlicher Anschlag 47 beispielhaft mittels einer ortsfest abgestützten Stellschraube gebildet, welche eine gegen den Uhrzeigersinn erfolgende Schwenkung der in Form des Hebels 42 vorgesehenen Stellmittel begrenzt.

In den Figuren 3 und 4 sind hinsichtlich der Unterbringung der Getriebemittel in einem Druckwerk besonders vorteilhafte Lösungen dargestellt. Hierbei ist zur Plazierung einer ortsfesten Anlenkung der Getriebemittel ein außerhalb der Peripherie des Gegendruckzylinders 3 und in etwa auf der Höhe einer jeweils tiefsten Mantellinie des hier halbtourigen Gegendruckzylinders 3 gelegener Ort gewählt, der im übrigen zwischen der Ebene 6.1 und einer hierzu parallelen Ebene durch die Drehachse 5 des Gegendruckzylinders 3 liegt. Zur ortsfesten Anlenkung der Getriebemittel dient hierbei ein Kurbellager 33 mit einer zur Drehachse 7 des Gummituchzylinders 1 parallelen Drehachse, bezüglich welcher eine Kurbel 32' bzw. 32'' mittels hier nicht dargestellter Stellmittel drehbar ist. Die Getriebemittel umfassen des weiteren eine einerseits in einem Anlenkpunkt 25' bzw. 25'' am Außenring und andererseits in einem Anlenkpunkt 48' bzw. 48'' an die Kurbel 32' bzw. 32'' angelenkte Koppelstange 24' bzw. 24'', sowie einen einerseits in einem Anlenkpunkt 23' bzw. 23'' an den Innenring 10 und andererseits in einem Anlenkpunkt 36' bzw. 36'' an die Koppelstange 24' bzw. 24'' angelenkten Lenker 22' bzw. 22''.

Bei diesen Ausführungsbeispielen erfolgt die Bestimmung entsprechender Parameter der Stellvorrichtung in analoger Weise wie beim Ausführungsbeispiel nach Fig. 1 jedoch unter Beachtung einer weiteren Randbedingung, und zwar, daß die Koppelstange 24', 24'' einerseits und der Lenker 22', 22'' andererseits Wirkrichtungen aufweisen, die einen von 90° abweichenden Winkel einschließen.

Hinsichtlich der Anordnung eines entsprechenden Zweischlags, also der gegenseitigen Drehlagen von Innenring 10 und Außenring 12 im Verlauf des Bestreichens des Stellwegs 15 seitens der Drehachse 7 des Gummituchzylinders 1 besteht jedoch im Fall des Beispiels nach Fig. 4 insofern ein Unterschied zu den Beispielen nach Fig. 1 bzw. 2 und Fig. 3, als die Außenringachse 13 zwischen der Innenringachse 11 und der Ebene 6.3 angeordnet ist. Während die Drehachse 7 des Gummituchzylinders 1 bei den Beispielen nach Fig. 1 bis 3 den Stellweg 15 unter entgegengesetzter Verdrehung von einerseits Innenring 10 und andererseits Außenring 12 durchläuft, wird dieser im Beispiel nach Fig. 4 unter gleichsinniger Verdrehung von Innenring 10 und Außenring 12 durchlaufen. In jedem Falle ist die Anordnung des Zweischlags Z und jene der zeichnerisch nicht dargestellten Zweischläge im Falle einer Ausführungsform nach Fig. 3 und 4 so getroffen, daß sich ein jeweiliger Zweischlag außerhalb des in Fig. 2 angegebenen Kreises 16 befindet, daß der jeweilige zweite Arm dieser Zweischläge frühestens dann radial bezüglich der Drehachse 4 des Plattenzylinders 2 ausgerichtet ist, wenn die Drehachse 7 des Gummituchzylinders 1, ausgehend vom ersten Ende 28 des Stellwegs 15 den zweiten Stellwegabschnitt 27 erreicht, und daß der jeweilige zweite Arm vor Erreichen des zweiten Stellwegabschnitts 27 eine bezüglich der Innenringachse geschwenkte Lage einnimmt, die in Richtung der genannten Ebene 6.3 hin gegenüber der Ebene 6.1 geneigt ist.

Damit erfolgt bei allen insoweit beschriebenen Ausführungsformen ein Durchlaufen des Stellwegs 15 aus einer Stufe "Druck An" in eine Stufe "Druck Ab" unter Verdrehung des Innenrings 10 im Uhrzeigersinn. Dies bedingt im Falle des Ausführungsbeispiels nach Fig. 3 eine Drehung der Kurbel 32' entgegen dem Uhrzeiger und im Falle des Ausführungsbeispiels nach Fig. 4 eine Drehung der Kurbel 32' im Uhrzeigersinn, wie mit entsprechenden Pfeilen 34 (in Fig. 3) und 39 (in Fig. 4) angedeutet ist.

Die Ausführungsbeispiele nach Fig. 3 und 4 zeichnen sich gegenüber jenem nach Fig. 1 jedoch dadurch aus, daß an die dem Antriebselement 40 gemäß Fig. 1 vergleichbare Kurbel 32' bzw. 32'' lediglich ein einziges in den Bereich der Lageranordnung 8 bzw. 8' reichendes Getriebeglied in Form der Koppelstange 24' bzw. 24'' angelenkt ist.

Das in Fig. 5 schematisch dargestellte Ausführungsbeispiel ermöglicht eine beliebige Annäherung des Verlaufs des ersten Stellwegabschnitts 26 an einen Bogen eines zum Plattenzylinder 2 konzentrischen Kreises, wie er in Fig. 2 in Form des Kreises 16 dargestellt ist. Hierzu ist eine hinsichtlich der Ausbildung und Anordnung des Zweischlags Z dem Beispiel nach Fig. 1 entsprechende Lageranordnung 8' vorgesehen. Am Innenring 10 ist ein erster Kurvenfolger 49 und am Außenring 12 ein zweiter Kurvenfolger 50 jeweils in Form einer bezüglich einer ersten bzw. zweiten Rollenachse 23''' bzw. 25''' drehbar gelagerten Kurvenrolle angeordnet, wobei die Lagen der Rollenachsen 23''' bzw. 25''' jenen der Anlenkpunkte 23 bzw. 25 entsprechen. Die Kurvenfolger 49 und 50 stehen in Wirkverbindung mit einer mittels einer Steuerscheibe 51.3 gebildeten Steuerkurvenanordnung 51. An der Steuerscheibe 51.3 ist eine den ersten Kurvenfolger 49 und eine den zweiten Kurvenfolger 50 steuernde erste und zweite Kurvenbahn 51.1 und 51.2 ausgebildet, an welchen eine jeweilige der die Kurvenfolger 49 und 50 bildenden Kurvenrollen bei einer Verstellung der Steuerkurvenanordnung 51 abrollen. Die genannte Verstellung erfolgt unter einer Schwenkung der Steuerscheibe 51.3, die hierzu mittels eines Lagers 41 mit einer zu den Rollenachsen 23''' bzw. 25''' parallelen Schwenkachse aufgenommen ist. Die genannte Schwenkung erfolgt mittels eines Stellmittels in Form eines fest mit der Steuerscheibe 51.3 verbundenen Hebels 42.

Eine jeweilige zwischen dem Innenring 10 bzw. dem Außenring 12 einerseits und dem Druckwerk andererseits wirksame Feder 52 bzw. 53 hält einen Kraftschluß zwischen einer jeweiligen Kurvenrolle und der jeweils damit zusammenwirkenden Kurvenbahn 51.1 bzw. 51.2 aufrecht. Damit erfolgt mit einer Verstellung der Steuerkurvenanordnung 51 eine Zwangssteuerung des Innenrings 10 bzw. des Außenrings 12. Besagte Zwangssteuerung kann anstelle einer kraftschlüssigen Wirkverbindung zwischen den Kurvenfolgern 49 und 50 einerseits und der Steuerkurvenanordnung 51 andererseits auch mittels einer entsprechenden formschlüssigen Wirkverbindung bewerkstelligt werden. Bei diesem hier zeichnerisch nicht dargestellten Ausführungsbeispiel ist eine mit Nutkurven ausgestattete Steuerscheibe vorgesehen.

Der jeweilige Verlauf der verwendeten Nutkurven bzw. Kurvenbahnen 51.1 bzw. 51.2 ist durch Rechnung bestimmt, während die Lage des Lagers 41 entsprechend den im Zusammenhang mit den Ausführungsbeispielen gemäß Fig. 1 bis 4 dargelegten Kriterien bestimmt ist.

### BEZUGSZEICHENLISTE

- 1: Gummituchzylinder
- 2: Plattenzylinder
- 3: Gegendruckzylinder
- 4: Drehachse des Plattenzylinders
- 5: Drehachse des Gegendruckzylinders
- 6.1, 6.2, 6.3: gedachte Ebene
- 7: Drehachse des Gummituchzylinders
- 8, 8': Lageranordnung
- 10: Innenring
- 11: Innenringachse
- 12: Außenring
- 13: Außenringachse
- 14: Seitenwand
- 15, 15': Stellweg
- 16: Kreis um die Drehachse 4 des Plattenzylinders 2
- 17: Kreis um die Drehachse 5 des Gegendruckzylinders 3
- 20: Exzentrizität des Innenrings 10
- 21: Exzentrizität des Außenrings 12
- 22: Koppel
- 22', 22'': Lenker
- 23, 23', 23'': Anlenkpunkt
- 23''': Rollenachse
- 24: Koppel
- 24', 24'': Koppelstange
- 25, 25', 25'': Anlenkpunkt
- 25''': Rollenachse
- 26: erster Stellwegabschnitt
- 27: zweiter Stellwegabschnitt
- 28: erstes Ende des Stellwegs 15
- 29: zweites Ende des Stellwegs 15
- 30: Wendepunkt des Stellwegs 15
- 32', 32'': Kurbel
- 33: Kurbellager
- 34: Pfeil
- 36', 36'': Anlenkpunkt
- 39: Pfeil
- 40: Antriebselement
- 41: Lager von Antriebselement 40
- 42: Hebel
- 43: Anlenkpunkt
- 44: Anlenkpunkt
- 45: Doppelpfeil
- 46: Justiermittel
- 46.1: Teilstück der Koppel 24
- 46.2: Teilstück der Koppel 24
- 46.3: Spannschloß
- 47: Anschlag
- 48', 48'': Anlenkpunkt
- 49: erster Kurvenfolger
- 50: zweiter Kurvenfolger
- 51: Steuerkurvenanordnung
- 51.1: Kurvenbahn
- 51.2: Kurvenbahn
- 51.3: Steuerscheibe
- 52: Feder
- 53: Feder
- 100: Bedruckstoff
- Z: Zweischlag
- Z.1: erster Arm des Zweischlags Z
- Z.2: zweiter Arm des Zweischlags Z

## Patentansprüche

1. Stellvorrichtung für einen Gummituchzylinder (1), der betriebsmäßig an einem Plattenzylinder (2) und an einem von einem Gegendruckzylinder (3) eines Druckwerks einer Offsetdruckmaschine abgestützten Bedruckstoff (100) abrollt, wobei
der Plattenzylinder (2), der Gummituchzylinder (1) und der Gegendruckzylinder (3) jeweils Drehachsen (4, 7, 5) besitzen, welche gedachte Ebenen (6.1, 6.2, 6.3) aufspannen, die ein gedachtes Prisma mit einem Querschnitt in Form eines Dreiecks mit einem auf der Drehachse (7) des Gummituchzylinders (1) gelegenen Scheitel eines stumpfen Winkels einschließen, und wobei die Drehachsen (4 und 5) des Plattenzylinders (2) und des Gegendruckzylinders (3) bezüglich des Druckwerks ortsfest angeordnet sind,
mit
- einer in einer jeweiligen Seitenwand (14) des Druckwerks zur drehbaren Aufnahme des Gummituchzylinders (1) vorgesehenen Lageranordnung (8, 8'), welche jeweils ein Paar von Lagerringen umfaßt, welche in Form eines den Gummituchzylinder (1) lagernden Innenrings (10) mit einer Innenringachse (11) und eines den Innenring (10) drehbar lagernden, in einer der Seitenwände (14) drehbar gelagerten Außenrings (12) mit einer Außenringachse (13) vorliegen und kinematisch einen Zweischlag (Z) bilden, von welchem ein um die Außenringachse (13) schwenkbarer erster Arm (Z.1) von einer am Außenring (12) vorgesehenen ersten Exzentrizität (21) und ein um die Innenringachse (11) schwenkbarer zweiter Arm (Z.2) von einer am Innenring (10) vorgesehenen zweiten Exzentrizität (20) dargestellt wird,
und mit
- Getriebemitteln, die einerseits mit dem jeweiligen Innenring (10) und dem jeweiligen Außenring (12) und andererseits mit Stellmitteln gekoppelt sind und bei einer Verstellung mittels der Stellmittel eine gleichzeitige Verdrehung des Innenrings (10) und des Außenrings (12) aus einer jeweiligen Ausgangslage in eine jeweilige Endlage und somit eine Verlagerung der Drehachse (7) des Gummituchzylinders (1) entlang eines quer zu derselben verlaufenden Stellwegs (15, 15') bewirken,
wobei
der Gummituchzylinder (1) in der jeweiligen Ausgangslage des Innenrings (10) und des Außenrings (12) unter jeweils vorgegebener Pressung an den Plattenzylinder (2) und an den Gegendruckzylinder (3) angestellt ist,
**dadurch gekennzeichnet**, daß
- der zweite Arm (Z.2) des Zweischlags (Z) eine Länge aufweist, die um ein Mehrfaches größer ist als jene des ersten Armes (Z.1) des Zweischlags (Z),
- der zweite Arm (Z.2) des Zweischlags (Z) in der Ausgangslage des Innenrings (10), in dessen Endlage und in dazwischen liegenden Übergangslagen Orientierungen mit einer bezüglich der Drehachse (4) des Plattenzylinders (2) im wesentlichen radialen ersten Hauptrichtung aufweist,
- der erste Arm (Z.1) des Zweischlags (Z) in der Ausgangslage des Außenrings (12), in dessen Endlage und in dazwischen liegenden Übergangslagen Orientierungen mit einer zur ersten Hauptrichtung im wesentlichen senkrechten zweiten Hauptrichtung aufweist,
- die Drehachse (7) des Gummituchzylinders (1) während der Verdrehung des Innenrings (10) und des Außenrings (12) von deren Ausgangslage in deren Endlage unter zunehmender Entfernung von der von den Drehachsen (4 und 5) des Plattenzylinders (2) und des Gegendruckzylinders (3) aufgespannten Ebene (6.3) zunächst einen ersten Stellwegabschnitt (26) durchläuft, der zumindest in weitgehender Näherung einen Bogen eines zum Plattenzylinder (2) konzentrischen Kreises (16) beschreibt,
und
- sich an den ersten Stellwegabschnitt (26) ein zweiter Stellwegabschnitt (27) anschließt, der sich zunehmend vom Plattenzylinder (2) entfernt.

2. Stellvorrichtung nach Anspruch 1,
**dadurch gekennzeichnet**,
daß der Stellweg (15) einen Wendepunkt (30) aufweist, in welchem sich der zweite Stellwegabschnitt (27) an den ersten Stellwegabschnitt (26) anschließt.

3. Stellvorrichtung nach Anspruch 1,
**gekennzeichnet durch**
einen den Getriebemitteln zugeordneten verstellbaren Anschlag (47), welcher eine in Richtung vom zweiten Stellwegabschnitt (27) zum ersten Stellwegabschnitt (26) erfolgende Verlagerung der Drehachse (7) des Gummituchzylinders (1) an einem wählbaren Ort auf dem ersten Stellwegabschnitt (26) stoppt.

4. Stellvorrichtung nach Anspruch 1,
**gekennzeichnet durch**
Justiermittel (46), mittels welcher ein jeweils erster Lagerring des jeweiligen Paares von Lagerringen unter weitestgehender Beibehaltung einer augenblicklichen Drehlage eines zweiten Lagerrings des jeweiligen Paares von Lagerringen gegenüber dem zweiten Lagerring verdrehbar ist.

5. Stellvorrichtung nach Anspruch 1,
**gekennzeichnet durch** eine Zusammensetzung der Getriebemittel aus
- einer mittels der Stellmittel verschwenkbaren Antriebsschwinge (40), welche mittels eines ortsfesten Lagers (41) mit einer zur Drehachse (7) des Gummituchzylinders (1) parallelen Schwenkachse gelagert ist,
- einer einerseits an den Innenring (10) und andererseits in einem ersten Anlenkpunkt (44) an der Antriebsschwinge (40) angelenkten ersten Koppel (22),
und aus
- einer einerseits an den Außenring (12) und andererseits in einem zweiten Anlenkpunkt (43) an der Antriebsschwinge (40) angelenkten zweiten Koppel (24).

6. Stellvorrichtung nach Anspruch 1,
**gekennzeichnet durch**
durch eine Zusammensetzung der Getriebemittel aus
- einer mittels der Stellmittel verschwenkbaren Kurbelarm (32',32''), welche mittels eines ortsfesten Kurbellagers (33) mit einer zur Drehachse (7) des Gummituchzylinders (1) parallelen Kurbelachse gelagert ist,
- einer einerseits an einen ersten Lagerring des Paares von Lagerringen und andererseits an die Kurbel (32', 32'') angelenkten Koppelstange (24', 24'')
und aus
- einem einerseits an einen zweiten Lagerring des Paares von Lagerringen und andererseits an die Koppelstange (24', 24'') angelenkten Lenker (22', 22''),
wobei die Koppelstange (24', 24'') einerseits und der Lenker (22', 22'') andererseits Wirkrichtungen aufweisen, die einen von 90° abweichenden Winkel einschließen.

7. Stellvorrichtung nach Anspruch 1,
**gekennzeichnet durch**
eine Ausbildung der Getriebemittel in Form eines Kurvengetriebes mit
- einem am Innenring (10) angelenkten ersten Kurvenfolger (49) und einen am Außenring (12) angelenkten zweiten Kurvenfolger (50) und mit
- einer mit den Kurvenfolgern (49, 50) zusammenwirkende Steuerkurvenanordnung (51) mit einer den ersten Kurvenfolger (49) steuernden ersten Kurvenbahn (51.1) und einer den zweiten Kurvenfolger (50) steuernden zweiten Kurvenbahn (51.2),
wobei
die Steuerkurvenanordnung (51) mittels der Stellmittel verstellbar ist.

8. Steuervorrichtung nach Anspruch 7,
**gekennzeichnet durch** eine die beiden Kurvenbahnen (51.1, 51.2) tragende Steuerscheibe (51.3).

## Claims

1. Positioning device for a blanket cylinder (1), which, in operation, rolls on a plate cylinder (2) and on a printing substrate (100) supported on an impression cylinder (3) of a printing unit of an offset printing press, wherein the plate cylinder (2), the blanket cylinder (1) and the impression cylinder (3) each comprise a respective axis of rotation (4, 7, 5), the axes together spanning imaginary planes (6.1, 6.2, 6.3) enclosing an imaginary prism with a triangular cross section having an obtuse vertex located on the axis of rotation of the blanket cylinder (1), and wherein the axes of rotation (4, 5) of the plate cylinder (2) and the impression cylinder (3) are stationary with respect to the printing unit, with
• bearing configurations (8, 8') each disposed in one of the side walls (14) of the printing unit for rotatably supporting the blanket cylinder (1), said bearing configurations (8, 8') each comprising a pair of bearing rings including an inner ring (10), which supports the blanket cylinder (1) and has an inner-ring axis (11), and an outer ring (12) having an outer-ring axis (13) and being rotatably mounted in one of the side walls (14); said bearing rings kinematically forming a crank (Z) including a first arm (Z.1), swivellable about said outer-ring axis (13), defined by a first eccentricity (21) disposed at said outer ring (12), and a second arm (Z.2), swivellable about said inner-ring axis (11), defined by a second eccentricity (20) disposed at said inner ring (10); and with
• gearing means having a first end connected to a respective inner ring (10) and a respective outer ring (12) and a second end connected to positioning means, said gearing means, when moved by said positioning means, causing a rotation of the inner ring (10) and the outer ring (12) from a respective starting position into a respective end position, thus displacing the axis of rotation (7) of the blanket cylinder (1) along a positioning path (15, 15') extending transversely to said axis of rotation (7) of the blanket cylinder (1); the starting positions of said inner ring (10) and of said outer ring (12) being defined such that the blanket cylinder (1) is, under defined contact pressures, engaged with the plate cylinder (2) and with the impression cylinder (3),
**characterized in** that
• the second arm (Z.2) of the crank (Z) has a length greater by a multiple than the length of the first arm (Z.1) of the crank (Z); that
• the second arm (Z.2) of the crank (Z) is oriented along a first main direction substantially radial with respect to the axis of rotation (4) of the plate cylinder (2), when said inner ring (10) is in the starting position, in the end position or in transitional positions therebetween; that
• the first arm (Z.1) of the crank (Z) is oriented along a second main direction substantially transverse to the first main direction, when said outer ring (12) is in the starting position, in the end position or in transitional positions therebetween; that,
• while the inner ring (10) and the outer ring (12) are rotated from their respective starting position to their respective end position, the axis of rotation (7) of the blanket cylinder (1) is caused to increasingly move away from the plane (6.3) spanned by the axis of rotation (4) of the plate cylinder (2) and the axis of rotation (5) of the impression cylinder (3) so that said axis of rotation (7) first passes through a first positioning path segment (26) substantially describing an arc of a circle (16) concentric with the plate cylinder (2); and that
• a second positioning-path segment (27) adjoins the first positioning-path segment (26), said second segment (27) becoming increasingly distant from the plate cylinder (2).

2. Positioning device according to claim 1,
**characterized in**
that the positioning path (15) comprises a turning point (30) at which the second positioning path segment (27) adjoins the first positioning path segment (26).

3. Positioning device according to claim 1,
**characterized by**
an adjustable stop (47) assigned to the gearing means, said stop (47) limiting the displacement of the axis of rotation (7) of the blanket cylinder (1) in the direction from the second positioning path segment (27) to the first positioning path segment (26) at a predetermined position on the first positioning path segment (26).

4. Positioning device according to claim 1,
**characterized by**
adjusting means (46) to rotate a respective first bearing ring of each pair of bearing rings with respect to the second bearing ring while the instantaneous rotational position of the second bearing ring of said pair of bearing rings is substantially maintained.

5. Positioning device according to claim 1,
characterized by a composition of the gearing means of
• a driving rocker (40) swivellable by means of the positioning means, said driving rocker (40) being supported by a stationary bearing (41) with a swivel axis extending parallel to the axis of rotation (7) of the blanket cylinder (1);
• a first link (22) having a first end articulated at the inner ring (10) and a second end articulated at a first articulation point (44) at the driving rocker (40); and
• a second link (24) having a first end articulated at the outer ring (12) and a second end articulated at a second articulation point (43) at the driving rocker (40).

6. Positioning device according to claim 1,
**characterized by**
a composition of the gearing means of
• a crank (32', 32'') swivellable by means of the positioning means, which is supported by a stationary crank bearing (33) with a crank axis extending parallel to the axis of rotation (7) of the blanket cylinder (1);
• a coupling rod (24', 24'') having a first and articulated at a first bearing ring of the pair of bearing rings and a second end articulated at the crank (32', 32''); and
• a guide lever (22', 22'') having a first end articulated at a second bearing ring of the pair of bearing rings and a second end articulated at the coupling rod (24', 24'');
said coupling rod (24', 24'') and said guide lever (22', 22'') having effective directions enclosing an angle different from 90°.

7. Positioning device according to claim 1,
**characterized by**
gearing means consisting of a cam drive including
• a first cam follower (49) articulated at the inner ring (10) and a second cam follower (50) articulated at the outer ring (12); and
• a control cam assembly (51) cooperating with said cam followers (49, 50) comprising a first cam track (51.1) controlling said first cam follower (49) and a second cam track (51.2) controlling the second cam follower (50),
said control cam assembly (51) being adjustable by means of the positioning means.

8. Positioning device according to claim 7,
**characterized by**
a control disc (51.3) carrying said first and second cam tracks (51.1, 51.2).

## Revendications

1. Dispositif de réglage pour un cylindre de blanchet (1) qui roule en service contre un cylindre porte-plaque (2) et contre un substrat d'impression (100) prenant appui sur un cylindre de contre-pression (3) d'un groupe d'impression d'une machine à imprimer offset,
le cylindre porte-plaque (2), le cylindre de blanchet (1) et le cylindre de contre-pression (3) ayant des axes de rotation (4, 7, 5) sous-tendant des plans imaginaires (6.1, 6.2, 6.3) qui inscrivent un prisme imaginaire ayant une section transversale en forme d'un triangle ayant un sommet d'un angle obtus placé sur l'axe de rotation (7) du cylindre de blanchet (1) et les axes de rotation (4 et 5) du cylindre porte-plaque (2) et du cylindre de contre-pression (3) étant disposés en position fixe par rapport au groupe d'impression.
dispositif comprenant
- un ensemble de support (8, 8') qui est prévu dans chaque flasque latéral (14) du groupe d'impression pour le montage rotatif du cylindre de blanchet (1) et dont chacun comprend deux anneaux de support qui se présentent sous la forme d'un anneau intérieur (10) ayant un axe (11) d'anneau intérieur et supportant le cylindre de blanchet (1) et d'un anneau extérieur (12) supportant à rotation l'anneau intérieur (10), monté rotatif dans l'un des flasques latéraux (14) et ayant un axe (13) d'anneau extérieur, les deux anneaux formant cinématiquement un dièdre (Z) dont un premier bras (Z.1) orientable autour de l'axe (13) de l'anneau extérieur est représenté par une première excentricité (21) prévue sur l'anneau extérieur (12) et dont un deuxième bras (Z.2) orientable autour de l'axe (11) de l'anneau intérieur est représenté par une deuxième excentricité (20) prévue sur l'anneau intérieur (10),
ainsi que
- des éléments d'un mécanisme qui sont reliés d'une part à l'anneau intérieur particulier (10) et à l'anneau extérieur particulier (12) et d'autre part à des organes réglants et qui, lors d'un déplacement au moyen des organes réglants, provoquent simultanément une rotation de l'anneau intérieur (10) et de l'anneau extérieur (12) d'une position initiale à une position extrême et donc un décalage de l'axe (7) de rotation du cylindre de blanchet (1) le long d'une course de réglage (15, 15') orientée transversalement à cet axe
- le cylindre de blanchet (1) étant mis en appui avec une pression prescrite contre le cylindre porte-plaque (2) et le cylindre de contre-pression (3) lorsque l'anneau intérieur (10) et l'anneau extérieur (12) sont à la position initiale,
caractérisé en ce que
- le deuxième bras (Z.2) du dièdre (Z) a une longueur qui est plusieurs fois supérieure à celle du premier bras (Z.1) du dièdre (Z).
- lorsque l'anneau intérieur (1) occupe la position initiale, la position extrême et des positions de transition situées entre celles-ci, le deuxième bras (Z.2) du dièdre (Z) présente des orientations ayant une première direction principale sensiblement radiale par rapport à l'axe (4) de rotation du cylindre porte-plaque (2).
- lorsque l'anneau extérieur occupe la position initiale, la position extrême et des positions de transition situées entre celles-ci, le premier bras (Z.1) du dièdre (Z) présente des orientations ayant une deuxième direction principale sensiblement perpendiculaire à la première direction principale,
- pendant que l'anneau intérieur (10) et l'anneau extérieur (12) tournent de leur position initiale à leur position extrême en s'éloignant progressivement du plan (6.3) sous-tendu par les axes de rotation (4 et 5) du cylindre porte-plaque (2) et du cylindre de contre-pression (3), l'axe de rotation (7) du cylindre de blanchet (1) suit tout d'abord une première partie (26) de la course de réglage qui décrit au moins en bonne approximation un arc d'un cercle (16) concentrique au cylindre porte-plaque (2)
et
- une deuxième partie (27) de la course de réglage qui fait suite à la première partie (26) de la course de réglage s'éloigne progressivement du cylindre porte-plaque (2).

2. Dispositif de réglage selon la revendication 1,
caractérisé
en ce que la course de réglage (15) présente un point d'inflexion (30) auquel la deuxième partie (27) de la course de réglage se raccorde à la première partie (26) de la course de réglage.

3. Dispositif de réglage selon la revendication 1,
caractérisé par
une butée réglable (47) qui est associée aux éléments du mécanisme et qui arrête un décalage de l'axe de rotation (7) du cylindre de blanchet (1) se produisant dans un sens allant de la deuxième partie (27) de la course de réglage à la première partie (26) de la course de réglage en un lieu pouvant être sélectionné sur la première partie (26) de la course de réglage.

4. Dispositif de réglage selon la revendication 1,
caractérisé par
des moyens d'ajustage (46) à l'aide desquels un premier anneau de support du groupe particulier de deux anneaux de support peut être amené à tourner par rapport au deuxième anneau de support avec pratiquement conservation d'une position angulaire instantanée d'un deuxième anneau de support du groupe particulier de deux anneaux de support.

5. Dispositif de réglage selon la revendication 1,
caractérisé par
une combinaison des éléments du mécanisme formée
- d'un bras oscillant de commande (40) pouvant être amené à pivoter au moyen des organes réglants et qui est monté au moyen d'un coussinet fixe à axe de pivotement parallèle à l'axe de rotation (7) du cylindre de blanchet (1),
- d'une première bielle (22) articulée d'une part sur l'anneau intérieur (10) et d'autre part en un premier point d'articulation (44) sur le bras oscillant de commande (40)
et
- d'une deuxième bielle (24) articulée d'une part sur l'anneau extérieur (12) et d'autre part en un deuxième point d'articulation (43) sur le bras oscillant de commande (40).

6. Dispositif de réglage selon la revendication 1,
caractérisé par
une combinaison des éléments du mécanisme formée
- d'une manivelle (32', 32'') pouvant être amenée à pivoter au moyen des organes réglants et qui est montée au moyen d'un coussinet fixe de manivelle (33) à axe de manivelle parallèle à l'axe de rotation (7) du cylindre de blanchet (1),
- d'une barre d'accouplement (24', 24'') articulée d'une part sur le premier anneau de support du groupe de deux anneaux de support et d'autre part sur la manivelle (32', 32'')
ainsi que
- d'une bielle oscillante (22', 22'') articulée d'une part sur un deuxième anneau de support du groupe de deux anneaux de support et d'autre part sur la barre d'accouplement (24', 24'')
la barre d'accouplement (24', 24'), d'une part. et la bielle oscillante (22', 22'') d'autre part, ayant des directions d'action qui inscrivent un angle différent de 90°.

7. Dispositif de réglage selon la revendication 1,
caractérisé par
une conformation des éléments du mécanisme sous la forme d'une commande à came comprenant
- un premier suiveur de came (49) articulé sur l'anneau intérieur (10) et un deuxième suiveur de came (50) articulé sur l'anneau extérieur (12), ainsi
- qu'une disposition de came de commande (51) coopérant avec les suiveurs de came (49, 50) et comprenant un premier contour de came (51.1) qui commande le premier suiveur de came (49) et un deuxième contour de came (51.2) qui commande le deuxième suiveur de came (50)
- la disposition de came de commande (51) étant déplaçable au moyen des organes réglants.

8. Dispositif de commande selon la revendication 7,
caractérisé par un disque de commande (51.3) portant les deux contours de came (51.1, 51.2).
